# EUROPÄISCHE PATENTSCHRIFT

(11) **EP 0 672 459 B1**
(45) Veröffentlichungstag und Bekanntmachung des Hinweises auf die Patenterteilung: **26.05.1999**
(21) Anmeldenummer: 95810103.2
(22) Anmeldetag: 17.02.1995
(51) Int. Cl.: B04B 3/02

(54) **Filterzentrifuge**
Filter centrifuge
Centrifugeuse filtrante

(30) Priorität: 14.03.1994 CH 740/94
(43) Veröffentlichungstag der Anmeldung: 20.09.1995
(73) Patentinhaber: Ferrum AG, CH-5102 Rupperswil (CH)
(72) Erfinder: Weber, Eduard, CH-5703 Seon (CH); Rohr, René, CH-5502 Hunzenschwil (CH); Suter, Jürg, CH-5503 Schafisheim (CH)
(74) Vertreter: Schick, Carl

(56) Entgegenhaltungen:
- DE-A- 2 706 733
- US-A- 4 894 171
- PATENT ABSTRACTS OF JAPAN vol. 5 no. 132 (C-68) [804] ,22.August 1981 & JP-A-56 065646 (TAKASHI MUKAI) 3.Juni 1981,

## Beschreibung

Die vorliegende Erfindung betrifft eine Filterzentrifuge gemäss dem Oberbegriff des Patentanspruchs 1.

Eine solche Zentrifuge ist aus der US-A-4,894,171 bekannt. Diese setzt zum Trennen von Flüssigkeiten eine umlaufende Trommel ein, in der das aus den festen Teilchen bestehende und die Restschicht bildende Filtrat auf einem Filtertuch zurückbleibt.

Weiterhin ist es bekannt, zum Beseitigen der Restschichten aus der Trommel einen Mechanismus einzusetzen, der ein mechanisches Abstreifen der Trommelwand durchführt.

Aus der DE-A-27 06 733 ist eine weitere Zentrifuge bekannt, bei der das Filtrat durch ein Umstülpen des Filtertuches selbst wiederum durch Zentrifugalkräfte abgeschleudert wird und dann ausserhalb des Filterkorbes weggeführt wird.

Diese Vorrichtungen des Standes der Technik erweisen sich als nachteilig im Hinblick darauf, dass die Beseitigung der Restschichten relativ umständlich ist.

Ausgehend von dem genannten Stand der Technik liegt der Erfindung die Aufgabe zugrunde, die eingangs genannte Filterzentrifuge so zu verbessern, dass ohne den Einsatz einer Schäleinrichtung eine möglichst rasche Entleerung des Laufkorbes erreicht wird.

Diese Aufgabe wird für die Filterzentrifuge mit den Merkmalen des Oberbegriffs des Anspruchs 1 erfindungsgemäss durch die kennzeichnenden Merkmale des Anspruchs 1 gelöst.

Weitere vorteilhafte Ausführungen der Erfindung sind in den abhängigen Ansprüchen angegeben.

Gegenüber Vorrichtungen, die mit Abstreifmessern arbeiten, können mit der erfindungsgemässen Vorrichtung auch Restschichten von nur 4 oder 5 mm und insbesondere an den Rändern vollständig aus dem Filtertuch entleert werden. Ein weiterer Vorteil liegt darin, dass im Gegensatz zum Stand der Technik, bei dem die ausgefilterten Kristalle durch die messervermittelte Abstreifwirkung oder durch die zentrifugalbeschleunigte Abstreifung beschädigt werden können, nun eine Möglichkeit gegeben ist, die Kristalle schonend abzutragen.

Im folgenden wird die Erfindung beispielsweise anhand einer Zeichnung näher erläutert. Es zeigen:
- Fig. 1: eine schematische Schnittdarstellung einer ersten Variante einer Filterzentrifuge nach der Erfindung,
- Fig. 2: eine schematische Querschnittdarstellung der Hubvorrichtung einer solchen Filterzentrifuge,
- Fig. 3: eine schematische Schnittdarstellung der Auffangkammer dieser Filterzentrifuge,
- Fig. 4: eine schematische Draufsicht auf diese Auffangkammer,
- Fig. 5: eine Darstellung nach Fig. 1, jedoch mit Filterkuchen,
- Fig. 6: eine Darstellung nach Fig. 1, jedoch mit nach unten gestrecktem Filtertuch,
- Fig. 7: eine schematische Schnittdarstellung einer zweiten Variante einer Filterzentrifuge nach der Erfindung, und
- Fig. 8: eine Darstellung nach Fig. 7, jedoch mit nach oben gestrecktem Filtertuch.

Die Filterzentrifuge nach Fig. 1 weist eine ruhende vorzugsweise ringförmige Auffangkammer 1 auf, die über einen Maschinenkörper 2 auf einem Sockel 3 ruht und mit einem Deckel 4 verschlossen ist. Innerhalb der Auffangkammer 1 ist ein Laufkorb 5 mit einer Trommel 6 und einem Laufkorbhals 7 angeordnet. Der Maschinenkörper 2 umfasst ein Lagergehäuse 8 mit feststehenden Rippen 9 (Fig. 4). Im Lagergehäuse 8 sind ein unteres Lager 10 und ein oberes Lager 11 für die Antriebswelle 12 des Laufkorbs 5 angeordnet. Der obere Teil der Antriebswelle 12 ist mit dem Wellenkopf 13 einer Laufkorbnabe 14 verbunden, deren unterer Teil mit im unteren Teil des Laufkorbhalses 7 ausgebildeten Rippen 15 verbunden ist. Die Trommel 6 des Laufkorbs 5 ist im Querschnitt etwa C-förmig ausgestaltet und umfasst einen mittleren vertikalen Trommelmantel 16, einen unteren etwa radialen Trommelboden 17 und eine obere ungefähr radiale ringförmige Trommeldeckwandung 18. Der Trommelboden 17 ist als Verbindung zwischen dem Laufkorbhals 7 und dem Trommelmantel 16 ausgestaltet. Der Laufkorb 5, der somit die Elemente 18, 16, 17, 7 (15), 14 (13) und 12 umfasst, ist daher über die Lager 10 und 11 vertikal drehbar in der Filterzentrifuge gelagert.

Im oberen Bereich des Trommelmantels 16 ist innenseitig eine ringförmige Befestigungsvorrichtung 19 für ein Filterelement 20, beispielsweise ein Filtertuch oder einen Filtersack, angeordnet. Der vertikale Teil des Laufkorbhalses 7 und der vertikale untere Teil der Laufkorbnabe 14 definieren einen ringzylindrischen Hubraum 21, in den teilweise eine Filterspannvorrichtung oder Hubvorrichtung 22 verschoben werden kann, die einen vertikalen Kolben 23 und eine äussere über radiale Rippen 25 mit ihm verbundene Befestigungsvorrichtung 24 umfasst, die beispielsweise ein Filterbefestigungsring sein kann.

Der Kolben 23 wird elektrisch oder hydraulisch betätigt, um ihn in vertikaler Richtung bewegen zu können. Zu diesem Zweck kann beispielsweise die Antriebswelle 12 über einen Drehgelenk-Drehkopf 26 mit entsprechenden Fluidik-Anschlüssen 27 verbunden sein. Der Drehkopf 26 umfasst einen Dichtungskopf für zwei getrennte in der Figur 1 nur angedeutete Fluidik-Kreisläufe 28 zur Uebertragung von Fluid-Druck vom feststehenden Maschinenkörper 2 auf die rotierende Antriebswelle 12. Der Druck wird durch die Antriebswelle 12 und durch die Laufkorbnabe 14 auf den Kolben 23 geführt.

Der obere Teil der Filterzentrifuge kann nach dem Stand der Technik mit einem schrägen Füllteller 29 oder mit einem zentralen Füllteller oder mit einem Füllrohr ausgestaltet sein.

Figur 2 zeigt, dass die Hubvorrichtung 22 beispielsweise fünf Rippen 25 aufweisen kann, die deckungsgleich mit den fünf Rippen 15 des Laufkorbes 5 sind. Zwischen diesen Rippen sind fünf Durchgangsöffnungen 30 vorhanden.

Die Figuren 3 und 4 zeigen, dass der Aussenteil der Auffangkammer 1 über drei Rippen 9 mit dem Lagergehäuse 8 verbunden ist, und dass zwischen diesen drei Rippen 9 Durchgangsöffnungen 30' vorhanden sind, um eine Kommunikation mit dem sogenannten Produktraum zu ermöglichen. Zudem sind zwei vom Produktraum isolierte Durchgangskanäle 31, 31' vorgesehen, in denen die Antriebsriemen für die Bewegung der Antriebswelle 12 untergebracht sind.

Die Filterzentrifuge nach den Figuren 1 bis 6 funktioniert folgendermassen:

Der Trommelmantel 16 ist wie üblich mit in der Zeichnung nicht dargestellten Löchern versehen, damit die Flüssigkeit durch Zentrifugalkraft beim Rotieren des Laufkorbs 5 herausfliessen kann.

Die zugeführte Flüssigkeit mit festen Teilchen in Suspension wird unten durch Zentrifugalkraft von einem gegebenenfalls rotierenden Ejektor in der Auffangkammer 1 seitlich gespritzt. Da die Trommel 6 auch rotiert, geht die Flüssigkeit durch die Poren oder Maschen des Filtertuches 20 bzw. 20' und durch die Löcher des Trommelmantels 16 hindurch in die Auffangkammer 1, aus der sie durch das Ableitrohr 43 (Fig. 4) entweichen kann. Durch die Zentrifugalkraft der rotierenden Trommel 6 entsteht auf der inneren Seite des Filtertuches der von den festen Teilchen gebildete Belag oder Kuchen.

Das Filterelement, Filtertuch oder dergleichen ist oben durch die Befestigungsvorrichtung 19 (Fig. 1) und unten durch den Filterbefestigungsring 24 gehalten. In der Grundstellung befindet sich der Filterbefestigungsring 24 im oberen Bereich des Laufkorbhalses 7, wie in den Figuren 1 und 5 dargestellt. Der Laufkorb 5 kann auf die drei oben erwähnten Arten gefüllt werden, und Figur 5 zeigt die Lage des Kuchens 32, wenn die Trommel 6 voll ist. Zum Entleeren der Zentrifuge wird der Laufkorb 5 auf Entleerdrehzahl abgebremst. Ueber einen Drehknopf wird dann die Hubvorrichtung 22 beispielsweise mit Druckgas oder elektrisch beaufschlagt und dadurch in die untere Endlagenposition gebracht, so das der Filterbefestigungsring 24 den unteren Rand des Filterelementes 20 nach unten zieht, das in eine Konusform gemäss Figur 6 gezwungen wird. Durch diese mechanische Deformation des Filterelementes wird der Kuchen 32 (Fig. 5) gelöst, der dann dank der Schwerkraft durch die Durchgangsöffnungen 30 und 30' aus der Maschine herunterrutscht, was einen sehr sauberen und schnellen Arbeitsvorgang darstellt. Nachträglich wird der Kolben 23 betätigt, um ihn in seine Nullstellung (obere Position) zu fahren, so dass eine nächste Charge beginnen kann.

Bei der Variante nach Figur 7 und 8 ist das Filterelement unten, beispielsweise im oberen Bereich des Laufkorbhalses 7 durch eine Filterbefestigungsvorrichtung 33 fixiert. Das Filterelement oder Filtertuch, das in diesem Fall mindestens in einem mittleren Bereich auch zylindrisch ausgestaltet ist, so dass es an der Innenseite des Laufkorbes 5 anliegen kann, ist oben mit Hilfe einer Befestigungsvorrichtung 34 an einer Deckelvorrichtung 35 befestigt, die die Innenöffnung einer ringförmigen Trommeldeckwandung 18' abdeckt.

Die Auffangkammer ist in diesem Fall mit einem Deckel 4' verschlossen, der eine mittige rohrförmige Halterung 36 für einen Hubkörper 37 aufweist, der eine Hubplattform 38 und eine Längsführung 39 umfasst, an der eine Führungshülse 40 für ein Füllrohr 41 drehbar gelagert ist. Die Halterung 36, die Längsführung 39, die Führungshülse 40 und das Füllrohr 41 sind koaxial mit wenig Spiel angeordnet, derart, dass die Führungshülse 40, die unten mit der Deckelvorrichtung 35 verbunden ist, mit ihm und daher auch mit dem Laufkorb 5 drehen kann, auch wenn die Teile 36, 39 und 41 ruhen. Zu diesem Zweck sind je zwei Axiallager im unteren und im oberen Bereich dieser Teile vorgesehen. Die Plattform 38 ist über einen mechanischen, elektrischen, pneumatischen oder hydraulischen Mechanismus 42 (Fig. 8) mit der Halterung 36 bzw. mit dem Deckel 4' bewegbar verbunden, derart, dass der Deckel 35 eine vertikale Hubbewegung vollziehen kann, um das Filtertuch 20' nach oben (Fig. 8) zu ziehen. Die Arbeitsweise der Filterzentrifuge nach den Figuren 7 und 8 ist ähnlich wie bei der Ausführung nach den Figuren 5 und 6 mit dem Unterschied, dass das Filterelement nach oben gestreckt wird.

Das Filtertuch 20, 20' ist vorzugsweise kraftschlüssig bzw. lösbar mit dem Filterbefestigungsring 24 bzw. 33 und mit der Befestigungsvorrichtung 19 bzw. 34 (Fig. 7) verbunden. Da der Innendurchmesser des Trommelmantels 16 (Fig. 1) grösser als der Aussendurchmesser des Laufkorbhalses 7 ist, können sich in einem zumindest angenähert zylindrischen Filtertuch 20 bzw. 20' mehrere längliche, zumindest angenähert vertikal gerichtet, umfangsverteilte Falten bilden. Zu diesem Zweck ist das Filtertuch relativ flexibel ausgestaltet, so dass es durch die Zentrifugalkraft - wegen der Falten mehr oder weniger - dicht gegen die Innenseite des Trommelmantels 16 gedrückt werden kann.

Der Deckel 4 bzw. 4' kann mit einem Stickstoffeinlass versehen sein, so dass die Auffangkammer ein vollständig geschlossenes, mit N₂-begastes System bildet.

In der Filterzentrifuge nach Figur 1 bzw. Figur 7 ist also die Höhe der Auffangkammer 1 grösser als die Höhe des Trommelmantels 16, um innerhalb der Auffangkammer 1 mit Hilfe der Hubvorrichtung 22 bzw. 42 den Ring 24 bzw. 34 vom Trommelrand zu trennen und ihn so weit nach unten bzw. nach oben zu verschieben, dass das Filtertuch vollständig gestreckt wird. Das Filtertuch 20 bzw. 20' muss so flexibel und so dimensioniert sein, dass es sich trotz seiner eigentlichen, vorzugsweise durch die Falten angenommenen Trichterform gut an die innere Wand des Trommelmantels 16 anpassen kann.

In weiterer Ausgestaltung der Erfindung kann der Deckel 4, 4' geöffnet und dann seitlich verschoben und/oder geschwenkt werden, um ein Oeffnen der ganzen Filterzentrifuge zu ermöglichen.

Die Auffangkammer 1 kann mit einer weiteren Oeffnung versehen sein, um ein Vakuum zu erzeugen, so dass die Filtration beschleunigt werden kann. In diesem Fall kann der Stickstoffeinlass geschlossen sein oder entfallen. Solche Oeffnungen können selbstverständlich mit Ventilen versehen sein.

In weiterer Ausgestaltung der Erfindung sind vorzugsweise die Auffangkammer 1 und der Laufkorb 5, die aus rostfreiem Stahl in verschiedenen Qualitäten nach dem Stand der Technik bestehen können, inwendig mit einer Kunststoffbeschichtung beispielsweise aus Teflon geschützt.

Zwischen dem Filtertuch 20 oder 20' und dem Trommelmantel 6 kann ein Stütznetz vorhanden sein. Während der Filtration kann die untere Mündung der Lagereinrichtung mit einer in den Figuren nicht dargestellten Abdeckung verschlossen sein. Die Entleerung des Filtertuches kann auch durch Schütteln des Spannringes mit Hilfe der Hubvorrichtung 22 bzw. 42 durchgeführt werden.

In der Praxis können für Filterzentrifugen dieser Art vorzugsweise Filtertücher aus Polypropylen oder Teflon mit einer Dicke von beispielsweise 1 mm und einer Maschenweite von 5 bis 100 µm verwendet werden.

Gemäss einer anderen Ausführung der Erfindung kann die Lagerung des Laufkorbs aussenseitig zwischen dem Maschinenkörper und dem Laufkorbhals angeordnet sein, der in diesem Fall eine mittige Oeffnung aufweist, deren Durchmesser kleiner als der Innendurchmesser der Kugellager ist, die beispielsweise für die Lagerung des Laufkorbs verwendet werden können. Eine solche Lagerung kann beispielsweise aus einem oberen Kugellager und einem unteren Schräglager bestehen. Der somit um eine vertikale Achse drehbar angeordnete Laufkorb, dessen Hals somit als Antriebshohlwelle ausgebildet ist, kommuniziert über die mittige Oeffnung des Laufkorbhalses mit einem unteren Entleerungsraum für die getrennten festen Teilchen. In dieser Ausführung kann ein Teil der Hubvorrichtung aussenseitig ortsfest montiert sein, so dass sie auch rein mechanisch, wie im Beispiel nach Figur 7, betätigt werden kann.

Aus den Figuren 1, 3, 7 und 8 ist ersichtlich, dass sich beispielsweise die Laufkorbnabe 14 vom Laufkorbhals 7 aus bis zu einem relativ hohen Punkt im Innenbereich des Laufkorbs erstrecken kann.

## Patentansprüche

1. Filterzentrifuge mit einem drehbaren Laufkorb (5), der sich innerhalb einer Auffangkammer (1) befindet, und mit einem ruhenden Maschinenkörper (2), der sich auf einem Sockel (5) stützen kann und eine Lagereinrichtung für den Laufkorb (5) umfasst, wobei im Laufkorb (5), der teilweise Löcher aufweist, ein Filterelement (20) vorhanden ist, derart, dass beim Rotieren des Laufkorbs (5) die zu filtrierende Flüssigkeit durch das Filterelement (20) und durch diese Löcher herausfliessen kann, wobei der Laufkorb (5) einen Laufkorbhals (7) mit einer Durchgangsöffnung (30) aufweist, die direkt oder indirekt mindestens teilweise mit einer weiteren Durchgangsöffnung (30') kommuniziert, die sich im Bodenteil des Maschinenkörpers (2) befindet, **dadurch gekennzeichnet**, dass das Filterelement (20 bzw. 20') an einem seiner Ränder (19 bzw. 33) mit dem Laufkorb (5) verbunden ist, dass der zweite gegenüberliegende Rand (24 bzw. 34) des Filterelementes (20 bzw. 20') mit einer Hubvorrichtung (22 bzw. 42) verbunden ist, die zur Beseitigung des auf dem Filterelement (20 bzw. 20') zurückbleibenden, aus festen Teilchen bestehenden Filtrats (32) vorgesehen ist, durch eine Bewegung des zweiten Randes (24 bzw. 34) in axialer Richtung von den ersten Rand (19 bzw. 33) weg das Filterelement (20 bzw. 20') von einer eingezogenen Lage in eine gestreckte Lage zu bewegen, so dass das Filtrat (32) durch diese Durchgangsöffnungen (30, 30') im Laufkorbhals (7) entweichen kann.

2. Filterzentrifuge nach Anspruch 1, dadurch gekennzeichnet, dass die Durchgangsöffnung (30) des Laufkorbhalses (7) durch freie Räume zwischen Rippen (15) gebildet ist, die den Laufkorb (5) mit der Laufkorbnabe (14) verbinden.

3. Filterzentrifuge nach Anspruch 2, dadurch gekennzeichnet, dass die Durchgangsöffnung (30') des Maschinenkörpers (2) durch freie Räume zwischen Rippen (9) gebildet ist, die die Lagereinrichtung (8) mit dem Maschinenteil der Filterzentrifuge verbinden, durch den sich der Maschinenkörper (2) auf dem Sockel (3) stützen kann.

4. Filterzentrifuge nach einem der Ansprüche 1 bis 3, dadurch gekennzeichnet, dass die Hubvorrichtung (22) im Bereich der Laufkorbnabe (14) angeordnet ist und dass der Laufkorbhals (7) einen ringzylindrischen Hubraum aufweist, in dem ein Teil der Hubvorrichtung (22) in ihrer Bewegung einführbar ist.

5. Filterzentrifuge nach einem der Ansprüche 1 bis 3, dadurch gekennzeichnet, dass die Hubvorrichtung (42) an einem Deckel (4') der Auffangkammer (1) angeordnet und deren beweglicher Teil mit einer Deckelvorrichtung (35) für diese Auffangkammer (1) verbunden ist, welche die Befestigungsvorrichtung (34) für den zweiten Rand des Filterelementes (20) trägt.

## Claims

1. Filter centrifuge having a rotatable operating basket (5) which is located inside a catch chamber (1) and having a static machine frame (2) which can support itself on a base (3) and comprises a support device for the operating basket (5), a filter element (20) being present in the operating basket (5), which in part possesses holes, in such a way that when the operating basket (5) rotates the liquid to be filtered can flow out through the filter element (20) and through these holes, wherein the operating basket (5) has an operating basket neck (7) with a port (30) which communicates directly or indirectly at least in part with a further port (30') which is located in the bottom part of the machine frame (2), characterised in that the filter element (20 or 20') is connected on one of its edges (19 or 33) to the operating basket (5), that the second edge (24 or 34) of the filter element (20 or 20') located opposite is connected to a lifting device (22 or 42) which is provided for the removal of the filtrate (32) consisting of solid particles remaining behind on the filter element (20 or 20') by a movement of the second edge (24 or 34) in the axial direction away from the first edge (19 or 33) to move the filter element (20 or 20') from a retracted position into a stretched position so that the filtrate (32) can escape through these ports (30, 30') in the operating basket neck (7).

2. Filter centrifuge according to Claim 1, characterised in that the port (30) of the operating basket neck (7) is formed by open spaces between ribs (15) which connect the operating basket (5) to the operating basket hub (14).

3. Filter centrifuge according to Claim 2, characterised in that the port (30') of the machine frame (2) is formed by open spaces between ribs (9) which connect the support device (8) to the machine part of the filter centrifuge by means of which the machine frame (2) can support itself on the base (3).

4. Filter centrifuge according to one of Claims 1 to 3, characterised in that the lifting device (22) is arranged in the region of the operating basket hub (14) and that the operating basket neck (7) possesses a cylindrical stroke volume in which a part of the lifting device (22) can be introduced in its movement.

5. Filter centrifuge according to one of Claims 1 to 3, characterised in that the lifting device (42) is arranged on a lid (4') of the catch chamber (1) and its movable part is connected to a cover device (35) for this catch chamber (1) which supports the fastening device (34) for the second edge of the filter element (20).

## Revendications

1. Centrifugeuse à filtre comportant un panier mobile rotatif (5), qui est disposé à l'intérieur d'une chambre de réception (1), et comportant un corps fixe de machine (2), qui peut prendre appui sur un socle (5) et comprend un dispositif de tourillonnement pour le panier mobile (5), un élément formant filtre (20) étant présent dans le panier mobile (5), qui comporte partiellement des trous, de telle sorte que lors de la rotation du panier mobile (5), le liquide à filtrer peut ressortir à travers l'élément formant filtre (20) et par ces trous, le panier mobile (5) possédant un goulot (7) comportant une ouverture de passage (30), qui communique directement ou indirectement au moins en partie avec une autre ouverture de passage (30'), qui est située dans la partie de fond du corps (2) de la machine, caractérisée en ce que l'élément filtrant (20 ou 20') est relié, au niveau de l'un de ses bords (19 ou 33), au panier mobile (5), et que le second bord opposé (24 ou 34) de l'élément formant filtre (20 ou 20') est relie à un dispositif de levage (22 ou 42), qui est prévu pour éliminer le filtrat (32), qui subsiste sur l'élément formant filtre (20 ou 20') et est constitué de particules solides, et sert à déplacer sous l'effet d'un déplacement du second bord (24 ou 34) dans la direction axiale à partir du premier bord (19 ou 33) l'élément formant filtre (20 ou 20') depuis une position rétractée dans une position étirée de sorte que le filtrat (32) peut s'évacuer par ces ouvertures de passage (30, 30') pour pénétrer dans le goulot (7) du panier mobile.

2. Centrifugeuse à filtre selon la revendication 1, caractérisée en ce que l'ouverture de passage (30) du goulot (7) du panier mobile est formée par des espaces libres présents entre des nervures (15), qui relient le panier mobile (5) au moyeu (14) du panier mobile.

3. Centrifugeuse à filtre selon la revendication 2, caractérisée en ce que l'ouverture de passage (30') du corps (2) de la machine est formée par des espaces libres entre des nervures (9), qui relient le dispositif de support (8) à la pièce de machine de la centrifugeuse à filtre, au moyen de laquelle le corps (2) de la machine peut prendre appui sur le socle (3).

4. Centrifugeuse à filtre selon l'une des revendications 1 à 3, caractérisée en ce que le dispositif de levage (22) est disposé dans la zone du moyeu (14) du panier mobile et que le goulot (7) du panier mobile comporte un espace annulaire cylindrique de levage, dans lequel une partie du dispositif de levage (21) peut être introduite lors de son déplacement.

5. Centrifugeuse à filtre selon l'une des revendications 1 à 3, caractérisée en ce que le dispositif de levage (42) est disposé sur un couvercle (4') de la chambre de collecte (1) et que sa partie mobile est reliée à un dispositif à couvercle (35) pour cette chambre de réception (1), qui porte le dispositif de fixation (34) pour le second bord de l'élément formant filtre (20).
